# EUROPÄISCHE PATENTSCHRIFT

(11) **EP 0 880 326 B1**
(45) Veröffentlichungstag und Bekanntmachung des Hinweises auf die Patenterteilung: **22.03.2000**
(21) Anmeldenummer: 97914088.6
(22) Anmeldetag: 21.01.1997
(51) Int. Cl.: A42C 5/04

(54) **KOPFBEDECKUNG**
HEADGEAR
COUVRE-CHEF

(30) Priorität: 31.01.1996 DE 29601574 U; 09.05.1996 DE 29608359 U; 31.05.1996 DE 29609655 U
(43) Veröffentlichungstag der Anmeldung: 02.12.1998
(73) Patentinhaber: Stein, Michael, 44649 Herne (DE)
(72) Erfinder: Stein, Michael, 44649 Herne (DE)
(74) Vertreter: Ksoll, Peter, Dr.-Ing.
(86) Internationale Anmeldenummer: DE9700151
(87) Internationale Veröffentlichungsnummer: WO9727771

(56) Entgegenhaltungen:
- DE-U- 9 416 726
- DE-U- 29 510 011
- NL-A- 9 000 752
- NL-C- 36 552
- US-A- 2 010 132
- US-A- 3 696 814
- US-A- 4 130 902
- US-A- 4 172 495
- US-A- 4 237 558

## Beschreibung

Die Erfindung betrifft eine Kopfbedeckung, insbesondere Sonnenhüte und Schirmmützen.

Zum Schutz des Kopfs und des Körpers vor übermäßiger Sonneneinstrahlung und gegen die Blendwirkung sehr hellen Sonnenlichts sind Sonnenhüte allgemein bekannt. Einige davon sind zur Kühlung des Kopfs mit kleinen elektrischen Ventilatoren ausgestattet, die beispielsweise über kleine, auf dem Hut befestigte Solarzellen mit elektrischer Energie versorgt werden.

Nachteilig an einer solchen Kopfbedeckung ist, daß die Solarzellen sehr klein sind und nur wenig elektrischen Strom erzeugen können, so daß auch der Elektromotor zum Antrieb des Gebläses nur eine sehr geringe Leistung besitzt. Eine solche Kopfbedeckung kann deswegen keine ausreichende Kühlwirkung erzeugen. Weiterhin kann der Elektromotor, insbesondere bei Verwendung der Kopfbedeckung im Sommerurlaub am Strand, durch Einwirkung von Seewasser oder Sand schnell zerstört werden.

Durch die DE 295 10 011 U1 gehört ein Kühlkappenelement zum Stand der Technik mit einem dreilagigen Stoffteil, welches aus einem maschenähnlichen vorderseitigen Stoff, einem wasserdichten rückseitigen Stoff und einem ungewebten Stoff besteht, der aus wasserabsorbierenden hochmolekularen Fasern gebildet ist und welcher zwischen dem vorderseitigen Stoff und dem rückseitigen Stoff abgedichtet ist. Wenn das Kühlkappenelement in Wasser getaucht wird, durchdringt das Wasser das dreilagige Stoffteil von dem maschenähnlichen vorderseitigen Stoff her und wird im ungewebten Stoff absorbiert. Setzt man solch ein Wasser enthaltendes Kühlkappenelement auf, bewirkt die Wärme von außen und vom Kopf eine allmähliche Verdampfung des Wassers. Durch die Abgabe von Verdampfungswärme wird dabei das Kühlkappenelement und der mit in Kontakt stehende Kopfteil abgekühlt.

Nachteilig am bekannten Kühlkappenelement ist zunächst deren dreilagiger Aufbau. Die Herstellung ist fertigungstechnisch aufwendig. Nachteilig ist ferner, daß das Kühlkappenelement in Wasser eingetaucht werden muß, damit sich die mittlere Stoffschicht mit Wasser vollsaugen kann. Dies ist umständlich. Auch ist das Kühlkappenelement dann vollständig naß, was beim Tragen unangenehm sein kann. Außerdem ist es häufig nicht möglich, das Kühlkappenelement einzutauchen, beispielsweise bei Sportveranstaltungen und ähnlichem.

Ferner ist aus der US-A-3 029 438 eine Schirmmütze bekannt mit einem eingearbeiteten Schwitzband, welches aus einer Wasser aufsaugenden Schaumstoffschicht und einer Aluminiumfolie besteht. Die Aluminiumfolie soll die Schaumstoffschicht zum Kopf hin abdichten. Auch bei dieser Bauart muß die Schaumstoffschicht von außen durch den Stoff der Schirmmütze mit Wasser befeuchtet werden. Dies ist unpraktisch.

Schließlich ist aus der FR 2 647 645 A1 eine Schirmmütze bekannt mit einem integrierten Flüssigkeitsreservoir, aus dem über eine Schlauchleitung und eine am Schirm angeordnete Düse Wasser in das Gesicht des Tragenden gespritzt werden kann. Diese Schirmmütze ermöglicht zwar eine Erfrischung, eine echte Kühlung des Kopfs ist auf diese Weise jedoch nicht möglich. Auch kann das auf das Gesicht gespritzte Wasser unangenehm sein. In verschiedenen Situationen, beispielsweise beim Auto- oder Fahrradfahren oder auch bei der Ausübung sportlicher Aktivitäten ist das Anspritzen des Gesichts mit Wasser jedoch eher unangebracht.

Aus der US-A-3 696 814 geht eine Kopfbedeckung hervor mit einem Hauptband, welches sich von einem Ohr zum anderen Ohr quer über den Kopf erstreckt, und einem Stirnband. Das Hauptband und das Stirnband bestehen aus einem saugfähigen Material. Mit Hilfe eines elastischen Hinterbands wird die Kopfbedeckung fixiert. Das Hauptband taucht in mit seinen Enden in seitlich angeordnete Wassertanks ein und saugt sich so voll mit Wasser. Das Hauptband und das Stirnband können zusätzlich mit einer äußeren Umhüllung aus einem Handtuchstoff versehen sein.

Neben der optisch nicht ansprechenden Ausbildung der Kopfbedeckung ist nachteilig, dass durch die bänderartige Ausbildung nur eine bereichsweise Kühlung des Kopfs stattfindet. Auch ist eine gleichmäßige Verteilung der Kühlflüssigkeit nicht gewährleistet. Es ist vielmehr zu befürchten, dass sich das Hauptband im Bereich der Wassertanks mit Wasser vollsaugt und infolge der Berührung mit dem Kopf das Wasser in diesen Bereichen ausläuft. Eine gleichmäßige Verteilung des Wassers und ein guter Kühleffekt finden dann nicht statt.

Aufgabe der Erfindung ist es deshalb, eine Kopfbedeckung anwendungstechnisch weiterzubilden und eine bessere Kühlwirkung zu erreichen.

Die erfindungsgemäße Lösung dieser Aufgabe ergibt sich aus den kennzeichnenden Merkmalen des Hauptanspruchs. Die Kopfbedeckung, die mindestens zu einem Teil ihrer Oberfläche oder insgesamt aus benetzbarem Material besteht, kann durch die Zuführung von Kühlmittel, wozu sich einfaches Wasser hervorragend eignet, als Verdunstungsfläche benutzt werden, so daß durch die Verdunstungskälte dem Innenraum der Kopfbedeckung oder unmittelbar der Haut des Trägers der Kopfbedeckung Wärme entzogen werden kann. Zur Versorgung der Verdunstungsflächen mit Feuchtigkeit ist ein Flüssigkeitsreservoir angeschlossen, welches in der Kopfbedeckung integriert sein kann oder durch eine Schlauchverbindung mit einem externen Flüssigkeitsreservoir verbunden ist.

Die gesamte Kopfbedeckung oder zumindest ein wesentlicher Teil besteht aus einem Stoff, der Feuchtigkeit nur in eine Richtung transportiert, hier also von innen nach außen. Zu diesem Zweck kommt ein Frottier- oder Veloursstoff zum Einsatz, in den Mikrofaserfäden eingearbeitet sind. Mikrofaserfäden sind multifile, zumeist texturierte Kunststoff-Fäden aus Polyamid oder dergleichen. Die Schlingen aus Mikrofaserfäden weisen eine höhere Saugfähigkeit auf als Schlingen aus Baumwolle oder anderen Textilmaterialien. Sie saugen daher die Feuchtigkeit sehr rasch auf und transportieren sie nach außen zur Verdunstungsfläche hin. Die Kopfbedeckung besteht daher aus einem Stoff mit einem Frottier- oder Veloursgrundmaterial und Baumwollschlingen auf einer Seite sowie Mikrofaserschlingen auf der gegenüberliegenden Seite. Dieser Stoff wird bei der erfindungsgemäßen Kopfbedeckung so verarbeitet, daß die Schlingen aus Mikrofaserfäden auf der Innenseite der Kopfbedeckung liegen. Die Mikrofasern bzw. Mikrofaserschlingen nehmen die Feuchtigkeit bei Benetzung auf und transportieren sie in das Frottier- oder Veloursgrundmaterial.

Eine solche Konstruktion ist äußerst robust und besitzt keine anfälligen mechanischen oder elektrischen Bauteile. Die Funktionsweise über die Erzeugung von Verdunstungskälte ist auch dann sichergestellt, wenn keine Sonne scheint oder der Träger der Kopfbedeckung sich in den Schatten begeben hat, denn die Verdunstung erfolgt auch schon bei einer mäßigen Luftbewegung, selbst bei der Bewegung des Trägers der Kopfbedeckung in einem geschlossenen Raum. Bei Bedarf kann als Kühlflüssigkeit natürlich auch ein leichter verdampfendes Medium als Wasser verwendet werden, beispielsweise Alkohol.

Bei einer bevorzugten Ausführungsform der Erfindung ist das externe Flüssigkeitsreservoir als am Körper zu tragendes Behältnis ausgeführt, das durch eine Schlauchverbindung mit der Kopfbedeckung verbunden ist. Dieses Behältnis kann als Schultertasche, Gürtel, Rucksack, Hals- oder Armreif oder als Teil davon ausgebildet sein. Um die Kühlflüssigkeit aus dem Reservoir bis in die Kopfbedeckung zu befördern, ist es möglich, entweder im Reservoir einen Überdruck zu erzeugen, beispielsweise mittels von einem Blasebalg erzeugten Luftdrucks oder das Reservoir selber zu komprimieren und so die inkompressible Kühlflüssigkeit in die Kühlmittelzuführung zu pressen. Das Reservoir läßt sich dabei hervorragend als modisches Accessoire ausstatten.

Die Kopfbedeckung kann vorteilhafterweise auch mit einem internen Reservoir versehen sein, zum Beispiel im Hutband, welches kleine Öffnungen für den geregelten Austritt der Kühlflüssigkeit aufweist, die mit der benetzbaren Oberfläche in Verbindung stehen, so daß die Verdunstungsflächen alleine über die Kapillarwirkung feucht gehalten werden können.

Von besonderem Vorteil sind weiterhin Ausführungsformen der Erfindung, bei denen mindestens der Innenraum der Kopfbedeckung mit einem wärmeableitenden Material, wie zum Beispiel Metallfolie, ausgekleidet sind, um die Körperwärme bzw. die durch die Sonneneinstrahlung entstehende Stauwärme unter der Kopfbedeckung gleichmäßig und wirkungsvoll auf die Verdunstungsflächen zu übertragen. Zur weiteren Steigerung dieses Effekts kann bei weiteren bevorzugten Ausführungsformen der Schirm einer Schirmmütze oder die Hutkrempe eines Sonnenhuts zusätzlich als benetzbare Verdunstungsfläche ausgeführt sein, unter der ebenfalls eine wärmeableitende Schicht angeordnet ist, die mit der wärmeableitenden Schicht im Innenraum der Kopfbedeckung leitend verbunden ist.

Zur Vervollkommnung der Kühlung kann ein Teil dieser Schicht zusätzlich als unmittelbar auf der Stirn aufliegende Auflage ausgeführt sein, so daß die Körperwärme unmittelbar in die wärmeableitende Schicht abgeführt wird.

Weiterhin ist bei einer anderen vorteilhaften Ausgestaltung der erfinderischen Kopfbedeckung ein zusätzliches Nackenband vorgesehen, welches im Bereich des Nackens ebenfalls eine unmittelbar auf der Haut großflächig aufliegende Fläche wärmeableitenden Materials aufweist, welches mit demjenigen der Kopfbedeckung in leitender Verbindung stehen kann oder welches über auf der Außenseite befindliche benetzbare Verdunstungsflächen selbst gekühlt werden kann.

Eine weitere bevorzugte Ausführungsform der Kopfbedeckung ist als Stirnband ausgeführt, welches ebenso über ein internes oder externes Reservoir mit Kühlflüssigkeit benetzt und feucht gehalten werden kann. So bleibt der Kopf eines Sporttreibenden von Beginn an angenehm kühl.

Vorteilhafterweise können interne Reservoirs aus zwei seitlich an der Kopfbedeckung sich gegenüberliegend angeordneten Flüssigkeitsbehältern bestehen, deren Gewicht sich dann so ausgleicht, daß die Kopfbedeckung nicht selbständig verrutscht. Andere Anordnungen zweier Reservoirs vorne und hinten oder mehrerer über den Umfang verteilter Reservoirs sind ebenfalls denkbar.

Die internen oder externen Reservoirs können auch mehrere Anschlüsse aufweisen, so daß andere mitgeführte Gegenstände, wie zum Beispiel über das Verdunstungsprinzip betriebene Kühlbeutel oder die Kopfbedeckung einer zweiten Person daran angeschlossen werden können.

Eine ganz besonders vorteilhafte Ausgestaltung der Erfindung weist eine Solarzelle auf, die auf der Kopfbedeckung selbst oder auf dem Reservoir befestigt sein kann und die mit einer im Reservoir oder in der Kühlmittelzuleitung angeordneten elektrischen Pumpe in Verbindung steht. Je stärker die Sonneneinstrahlung ist, desto größer ist die Verdunstung, aber auch die Fördermenge der Pumpe, so daß eine von der Einstrahlung abhängige Kühlwirkung eingestellt werden kann.

Weitere vorteilhafte Ausgestaltungen des Gegenstands der Erfindung ergeben sich aus den weiteren Unteransprüchen.

Nachfolgend sind Ausführungsbeispiele der Erfindung anhand von Zeichnungen näher beschrieben. Es zeigen:
- Figur 1: einen Sonnenhut im Schnitt;
- Figur 2: den Sonnenhut der Figur 1 in Draufsicht als Teilansicht;
- Figur 3: eine Schirmmütze in Seitenansicht;
- Figur 4: die Schirmmütze der Figur 3 in Draufsicht;
- Figur 5: eine weitere Ausführungsform einer erfindungsgemäßen Schirmmütze und
- Figur 6: im vertikalen Längsschnitt einen Ausschnitt eines bei der erfindungsgemäßen Kopfbedeckung verwendbaren Stoffs.

Die Figuren 1 und 2 zeigen einen Sonnenhut 30. Der Sonnenhut 30 weist einen Kopfteil 27 auf mit einer umlaufenden Krempe 9, welche sich vom Kopfteil 27 auswärts erstreckt.

Der Sonnenhut 30 besteht im wesentlichen aus einem benetzungsfähigen Stoff oder Vlies und besitzt über seine gesamte Oberfläche Verdunstungsflächen 1, 2, 3, 4, das heißt auch eine Verdunstungsfläche 3 auf und eine Verdunstungsfläche 4 unter der Krempe 9 des Sonnenhuts.

Der Innenraum 5 des Sonnenhuts wird durch die bei der Verdampfung von flüssigem Wasser vom Wasserdampf aufgenommene Wärmeenergie gekühlt. Zur Verbesserung dieses Effekts ist er mit einem wärmeleitenden Material 6, einer Metallfolie, ausgekleidet. Weiterhin ist in der Krempe 9 ein entsprechendes wärmeleitendes Material 26 angeordnet, welches mit demjenigen im Innenraum 5 leitend verbunden ist, so daß noch mehr Wärme aus dem Innenraum 5 des Huts abgeführt werden kann. Am Übergang von Kopfteil 27 und Krempe 9 weist der Sonnenhut 30 ein Schweißband 29 auf. Zur weiteren Steigerung ist im Bereich des Schweißbands 29 eine Stirnauflage 20 aus einem solchen wärmeableitenden Material vorgesehen, welches zum angenehmeren Tragen aus einem Metallgeflecht bestehen kann, so daß zusätzlich auch Luft an die Haut herankommen kann.

Die Versorgung mit Kühlflüssigkeit erfolgt entweder über ein zeichnerisch nicht dargestelltes Reservoir und/oder über ein im oder am Hut angeordnetes internes Flüssigkeitsreservoir 23. Dieses kann über eine Schlauchverbindung 8 aufgefüllt werden, die als Einfüllstutzen oder als mit dem Reservoir verbundener Zulauf ausgestaltet sein kann.

Die Befeuchtung des Sonnenhuts 30 erfolgt über eine Kühlmittelzuführung, die aus einer dünnen auf der Oberfläche ringförmig verlegten Rohrleitung 7 besteht, welche über eine Schlauchleitung 28 mit dem Flüssigkeitsreservoir 23 in Verbindung steht. Die Rohrleitung 7 verfügt über feine Öffnungen 14, um nur geringe Mengen Wasser durchzulassen. Das interne Flüssigkeitsreservoir 23 besitzt ebenfalls kleine Öffnungen, die mit dem Vlies in Verbindung stehen, so daß diese alleine durch die Kapillarkraft befeuchtet wird.

Aus den Figuren 3 und 4 geht eine Schirmmütze 40 hervor, welche einen Kappenteil 41 und einen Schirm 19 umfaßt.

Die Schirmmütze 40 besteht ebenfalls im wesentlichen aus einem benetzungsfähigen Stoff oder Vlies und besitzt über ihre gesamte Oberfläche Verdunstungsflächen 10, 11, 12 sowie eine zusätzliche Verdunstungsfläche 13 auf dem Nackenband 22. Der Innenraum 15 der Schirmmütze 40 wird ebenfalls durch die Verdunstungskälte gekühlt. Er ist mit einem wärmeableitenden Material 16, einer Metallfolie, ausgekleidet. Weiterhin ist in dem Schirm 19 der Schirmmütze 40 ein wärmeleitendes Material 25 angeordnet, welches mit demjenigen des Innenraums 15 leitend verbunden ist. Zur Steigerung des Kühleffekts ist auch in der Schirmmütze 40 im Bereich der Stirn eine Stirnauflage 21 vorgesehen. Zusätzlich dazu weist die Schirmmütze 40 ein Nackenband 22 auf, welches mindestens im Nackenbereich mit einem weiteren wärmeableitenden Material 24 ausgestattet ist, welches als großflächige Nackenauflage ausgebildet ist.

Die Kühlmittelzuführung besteht aus einem Schlauch 17 mit mehreren davon abzweigenden weiteren Schlauchenden bzw. Abzweigungen 42. Der Schlauch 17 wird über eine Schlauchverbindung 18 mit dem Flüssigkeitsreservoir verbunden.

Die Figur 5 zeigt in perspektischer Darstellungsweise eine Schirmmütze 50 mit einem Hauptkörper 51, der einen Kappenteil 52 und einen daran angegliederten Schirm 53 umfaßt.

Der Kappenteil 52 besteht aus einem Frottierstoff aus einer Kombination von Baumwolle und Mikrofaser-Fäden, wobei Baumwollfäden außen - also an der Kappenaußenseite - und Mikrofaserschlingen innen - also an der Kappeninnenseite - liegen. Die Mikrofaser-Fäden sind aus Polyamid. Die Mikrofaser-Fäden sind derart in den Frottierstoff eingearbeitet, daß sie bei einer Benetzung des Frottierstoffes mit Wasser dieses aufsaugen und die Feuchtigkeit nach außen an die freie Oberfläche des Kappenteils 52 transportieren.

Seitlich am Kappenteil 52 ist ein Flüssigkeitstank 32 mit einem elastischen Band 33 befestigt. An den Flüssigkeitstank 32 ist ein Schlauch 34 durch eine Schlauchverbindung bzw. ein Adapterstück 35 angeschlossen. Der Schlauch 34 ist auf der Innenseite 36 des Kappenteils 52 schlangenförmig verlegt. Hierbei wird der Schlauch 34 in durch innen aufgenähte Stoffbänder 37 geführt. Die Stoffbänder 37 sind entlang ihrer Längskanten genäht und bilden so Kanäle 38, in denen der Schlauch 34 verläuft. Die Stoffbänder 37 bestehen aus einem haut- bzw. körperfreundlichen Material. Der Schlauch 34 ist mit Öffnungen 39 versehen.

An seinem in der Figur 5 nicht dargestellten Ende ist der Schlauch 34 verschlossen.

Im Flüssigkeitstank 32 wird Wasser bevorratet. Der Flüssigkeitstank 32 besteht aus einem elastischen Kunststoff. Der obere Bereich 43 des Flüssigkeitstanks 32 ist faltenbalgartig ausgebildet und kann für die Wasserabgabe zusammengedrückt werden. Bei Druck auf den Flüssigkeitstank 32 wird das Wasser durch den Schlauch 34 transportiert und tritt über die Öffnungen 39 aus. Der Schlauch 34 dient folglich als Kühlmittelzuführung. Die Mikrofaser-Fäden saugen das Wasser rasch auf und transportieren es nach außen in das Frottiergrundmaterial und damit zur freien Oberfläche, welche die Verdunstungsfläche 44 bildet. Durch die Verdunstung des Wasser wird der Umgebung Wärme entzogen. Dieser Vorgang führt zur Abkühlung.

Der Frottierstoff mit eingearbeiteten Mikrofaser-Fäden gewährleistet, daß eine Kühlung des Kopfes erfolgt, ohne daß der Kopf selbst bzw. die Haare und die Kopfhaut naß werden.

Figur 6 zeigt in vergrößerter Darstellungsweise einen Ausschnitt des bei der Schirmmütze 50 verwendeten Frottierstoffs.

Mit 45, 46, 47 sind sich wiederholenden Schussfäden bezeichnet. Die Schussfäden 45, 46, 47 werden von Kettfäden 48, 49 alternierend umschlungen.

Zur Bildung von Baumwoll-Schlingen 54, 55, 56, 57 sind zwischen den Kettfäden 48, 49 Schlingen-Kettfäden 58 eingewirkt, welche die Schussfäden 46 umlaufen und in Bildebene zur unteren Seite der Materialbahn herausgezogen sind.

Ferner sind Schling-Kettfäden 59 aus Mikrofaser vorgesehen, die ebenfalls um die Schussfäden 46 herumgeführt sind. Die Mikrofaser-Fäden bilden auf der oberen Seite Schlingen 60, 61, 62, 63 und liegen den Baumwollschlingen 54, 55, 56, 57 gegenüber.

Die Schlingen 60, 61, 62, 63 aus Mikrofaser-Fäden weisen eine sehr hohe Saugfähigkeit auf. Sie saugen daher Feuchtigkeit sehr rasch auf und überführen sie in das Frottiergrundmaterial aus Baumwolle (Schußfäden 45, 46, 47, Kettfäden 48, 49 und Baumwollschlingen 54, 55, 56, 57). Auf diese Weise gelangt die Feuchtigkeit zur Verdunstungsfläche 44 der Schirmmütze 50.

Bei der Schirmmütze 50 gemäß der Figur 5 ist der Frottierstoff folglich so angeordnet, daß die Schlingen 60, 61, 62, 63 aus Mikrofaser-Fäden innen liegen.

Der Frottierstoff kann auch geschoren sein, wobei die Schlingen aufgeschnitten werden. Dies ist durch die gestrichelte Linienführung in der Figur 6 angedeutet.

## Patentansprüche

1. Kopfbedeckung, insbesondere Sonnenhut oder Schirmmütze, mit einem Kopf- oder Kappenteil (27, 41, 52), dessen äußere freie Oberfläche als mit einer Kühlflüssigkeit, insbesondere Wasser, benetzbare Verdunstungsfläche (1, 2, 3, 4, 10, 11, 12, 13, 44) ausgebildet ist und dass in oder auf ihr eine Kühlmittelzuführung (7, 17, 34) zu der Verdunstungsfläche (1, 2, 3, 4, 10, 11, 12, 13, 44) angeordnet ist, welche an ein internes Flüssigkeitsreservoir (23, 32) und/oder an ein externes Flüssigkeitsreservoir angeschlossen ist, **dadurch gekennzeichnet**, dass der Kopf- oder Kappenteil (27, 41, 52) aus einem Frottier- oder Veloursstoff mit eingearbeiteten Mikrofaserfäden besteht, wobei Mikrofaserfäden auf der Innenseite und Baumwollfäden auf der Außenseite des Kopf- oder Kappenteils (27, 41, 52) angeordnet sind.

2. Kopfbedeckung nach Anspruch 1, **dadurch gekennzeichnet**, dass das externe Flüssigkeitsreservoir als am Körper zu tragendes Behältnis ausgeführt ist, insbesondere als Schultertasche, Gürteltasche, Hals- oder Armreif und dass das Flüssigkeitsreservoir und/oder die Flüssigkeit zu ihrer Förderung in die Kühlmittelzuführung (7, 17) mit Druck beaufschlagbar ist.

3. Kopfbedeckung nach Anspruch 1, **dadurch gekennzeichnet**, dass das externe Flüssigkeitsreservoir als modisches Accessoire ausgebildet ist.

4. Kopfbedeckung nach einem oder mehreren der vorgenannten Ansprüche, **dadurch gekennzeichnet**, dass die Kühlmittelzuführung (7, 17, 34) und/oder das interne Flüssigkeitsreservoir (23) feine Öffnungen (14, 39) für den Durchtritt von Flüssigkeit aufweist, die mit der Verdunstungsfläche (1, 2, 3, 4, 10, 11, 12, 13, 44) in Verbindung stehen, so dass diese durch die Kapillarwirkung und/oder aufgrund kurzfristig im Flüssigkeitsreservoir erzeugbaren Wasserdrucks ständig mit Flüssigkeit versorgbar und feuchthaltbar ist.

5. Kopfbedeckung nach Anspruch 1, **dadurch gekennzeichnet**, dass mindestens ein Teil des Innenraums (5, 15) der Kopfbedeckung mit einem wärmeableitenden Material (6, 16) ausgekleidet ist.

6. Kopfbedeckung nach einem oder mehreren der vorgenannten Ansprüche, **dadurch gekennzeichnet**, dass der Schirm (19) der Schirmmütze oder die Krempe (9) des Sonnenhuts ein- oder beidseitig mit mindestens einer benetzbaren Verdunstungsfläche (3, 4, 11, 12) versehen sind und dass unter dieser Verdunstungsfläche (3, 4, 11, 12) eine wärmeableitende Schicht (25, 26) angeordnet ist, die mit dem wärmeableitenden Material (6, 16) im Innenraum (5, 15) der Kopfbedeckung in leitender Verbindung steht.

7. Kopfbedeckung nach einem oder mehreren der vorgenannten Ansprüche, **dadurch gekennzeichnet**, dass ein Teil des im Innenraum (5, 15) angeordneten wärmeableitenden Materials (6, 16) als großflächige Stirnauflage (20, 21) ausgebildet ist.

8. Kopfbedeckung nach einem oder mehreren der vorgenannten Ansprüche, **dadurch gekennzeichnet**, dass ihre innenseite mindestens im Bereich der Kontaktflächen mit einem Kopf gegenüber den benetzbaren Flächen gegen Feuchtigkeit isoliert ist.

9. Kopfbedeckung nach einem oder mehreren der vorgenannten Ansprüche, **dadurch gekennzeichnet**, dass sie mit einem Nackenband (22) versehen ist, welches mindestens teilweise mit einer benetzbaren Verdunstungsfläche (13) versehen ist und mindestens im Nackenbereich mit einem wärmeableitenden Material (24) versehen ist, das als großflächige Nackenauflage ausgebildet ist.

10. Kopfbedeckung nach einem oder mehreren der vorgenannten Ansprüche, **dadurch gekennzeichnet**, dass die Kühlmittelzuführung (7, 17, 34) aus mindestens einem verzweigten oder unverzweigten Schlauch besteht, der auf, unter oder in einer Verdunstungsfläche (1, 2, 3, 4, 10, 11, 12, 13, 44) einer Kopfbedeckung befestigt ist und der seitliche feine Austrittsöffnungen (14, 39) für die Kühlflüssigkeit aufweist.

11. Kopfbedeckung nach einem oder mehreren der vorgenannten Ansprüche, **dadurch gekennzeichnet**, dass an der Kopfbedeckung und/oder dem Reservoir mindestens eine Solarzelle und im Reservoir oder der Kühlmittelzuführung (7, 17) eine elektrische Pumpe für die Kühlflüssigkeit angeordnet ist und die Solarzelle und die Pumpe elektrisch verbunden sind.

12. Kopfbedeckung nach einem oder mehreren der vorgenannten Ansprüche, **dadurch gekennzeichnet**, dass sie mit zwei seitlich sich gegenüberliegend angeordneten Flüssigkeitsreservoirs ausgestattet ist.

13. Kopfbedeckung nach einem oder mehreren der vorgenannten Ansprüche, **dadurch gekennzeichnet**, dass das interne oder externe Flüssigkeitsreservoir mehrere Anschlüsse aufweist und weitere am Körper zu tragende Teile oder mitgeführte Gegenstände an das Reservoir anschließbar sind.

## Claims

1. A head covering, particularly a sun hat or peaked cap, comprising a head or cap part (27, 41, 52), the outer free surface of which is in the form of an evaporation surface (1, 2, 3, 4, 10, 11, 12, 13, 44) which is adapted to be wetted with a cooling liquid, particularly water, and in that in or on said surface there is disposed a coolant supply (7, 17, 34) to the evaporation surface (1, 2, 3, 4, 10, 11, 12, 13, 44), which is connected to an internal liquid reservoir (23, 32) and/or to an external liquid reservoir, characterised in that the head or cap part (27, 41, 52) consists of a toweling or velour fabric with incorporated microfibre threads, microfibre threads being disposed on the inside and cotton threads being disposed on the outside of the head or cap part (27, 41, 52).

2. A head covering according to claim 1, characterised in that the external liquid reservoir is constructed in the form of a container to be worn on the body, more particularly in the form of a shoulder bag, belt bag, neck band or arm band, and in that the liquid reservoir and/or the liquid is adapted to be subjected to pressure to deliver it to the coolant supply (7, 17).

3. A head covering according to claim 1, characterised in that the external liquid reservoir is in the form of a fashion accessory.

4. A head covering according to one or more of the preceding claims, characterised in that coolant supply (7, 17, 34) and/or the internal liquid reservoir has fine apertures (14, 39) for the passage of liquid, said apertures communicating with the evaporation surface (1, 2, 3, 4, 10, 11, 12, 13, 44), so that as a result of the capillary action and/or as a result of water pressure which can be generated temporarily in the liquid reservoir the said surface can always be supplied with liquid and kept moist.

5. A head covering according to claim 1, characterised in that at least a part of the interior (5, 15) of the head covering is lined with a heat-dissipating material (6, 16).

6. A head covering according to one or more of the preceding claims, characterised in that the peak (19) of the peaked cap or the brim (9) of the sun hat is provided with at least one wettable evaporation surface (3, 4, 11, 12) on one or both sides and in that a heat-dissipating layer (25, 26) is disposed beneath said evaporation surface (3, 4, 11, 12) and is conductively connected to the heat-dissipating material (6, 16) in the interior (5, 15) of the head covering.

7. A head covering according to one or more of the preceding claims, characterised in that a part of the heat-dissipating material (6, 16) disposed in the interior (5, 15) is in the form of a large-surface forehead pad (20, 21).

8. A head covering according to one or more of the preceding claims, characterised in that its inside is insulated against moisture from the wettable surfaces, at least in the region of the surfaces in contact with the head.

9. A head covering according to one or more of the preceding claims, characterised in that it is provided with a neck band (22), which is at least partially provided with a wettable evaporation surface (13) and is provided with a heat-dissipating material (24) in the form of a large-area neck pad, at least in the neck area.

10. A head covering according to one or more of the preceding claims, characterised in that the coolant supply (7, 17, 34) consists of at least one branched or unbranched flexible tube which is fixed on, under or in an evaporation surface (1, 2, 3, 4, 10, 11, 12, 13, 44) of a head covering and which has lateral fine exit apertures (14, 39) for the cooling liquid.

11. A head covering according to one or more of the preceding claims, characterised in that at least one solar cell is provided on the head covering and/or the reservoir and an electric pump for the cooling liquid is disposed in the reservoir or in the coolant supply (7, 17), and the solar cell and the pump are electrically connected.

12. A head covering according to one or more of the preceding claims, characterised in that it is equipped with two liquid reservoirs disposed laterally opposite one another.

13. A head covering according to one or more of the preceding claims, characterised in that the internal or external liquid reservoir has a number of connections and other parts to be worn on the body or objects which are carried by the wearer are adapted to be connected to the reservoir.

## Revendications

1. Couvre-chef, en particulier chapeau de soleil ou casquette à visière comportant une coiffe ou calotte (27, 41, 52) dont la surface extérieure libre est réalisée sous la forme d'une surface d'évaporation (1, 2, 3, 4, 10, 11, 12, 13, 44) pouvant être humectée par un liquide de refroidissement, notamment de l'eau, une amenée (7, 17, 34) d'agent de refroidissement, gagnant la surface d'évaporation (1, 2, 3, 4, 10, 11, 12, 13, 44) et disposée dans ou sur ledit couvre-chef, étant raccordée à un réservoir intérieur de liquide (23, 32) et/ou à un réservoir extérieur de liquide, caractérisé par le fait que la coiffe ou calotte (27, 41, 52) est constituée d'un matériau du type serviette-éponge ou velours dans lequel sont intégrés des fils microfibreux, des fils microfibreux et des fils de coton étant disposés, respectivement, sur la face interne et sur la face externe de la coiffe ou calotte (27, 41, 52).

2. Couvre-chef selon la revendication 1, caractérisé par le fait que le réservoir extérieur de liquide est conçu sous la forme d'un réceptacle à porter sur soi, notamment d'une poche en bandoulière, d'une poche à la ceinture, d'un pendentif ou d'un bracelet ; et par le fait que le réservoir de liquide et/ou le liquide peut être sollicité par une pression, en vue de son convoyage vers l'amenée (7, 17) d'agent de refroidissement.

3. Couvre-chef selon la revendication 1, caractérisé par le fait que le réservoir extérieur de liquide est réalisé sous la forme d'un accessoire ornemental.

4. Couvre-chef selon l'une ou plusieurs des revendications précédentes, caractérisé par le fait que l'amenée (7, 17, 34) d'agent de refroidissement et/ou le réservoir intérieur de liquide (23) présente de fins orifices (14, 39) destinés au passage de liquide et communiquant avec la surface d'évaporation (1, 2, 3, 4, 10, 11, 12, 13, 44), de telle sorte que cette dernière puisse être alimentée en liquide et être maintenue humide, en permanence, par l'effet de capillarité et/ou sous l'action d'une pression d'eau pouvant être développée, à court terme, dans ledit réservoir de liquide.

5. Couvre-chef selon la revendication 1, caractérisé par le fait qu'au moins une partie de l'espace intérieur (5, 15) dudit couvre-chef est revêtue d'un matériau (6, 16) dissipant la chaleur.

6. Couvre-chef selon l'une ou plusieurs des revendications précédentes, caractérisé par le fait que la visière (19) de la casquette à visière, ou le rebord (9) du chapeau de soleil, comporte au moins une surface humectable d'évaporation (3, 4, 11, 12) sur un ou deux côté(s) ; et par le fait qu'une couche (25, 26) de dissipation de chaleur, disposée au-dessous de cette surface d'évaporation (3, 4, 11, 12), est en liaison conductrice avec le matériau (6, 16) dissipant la chaleur et logé dans l'espace intérieur (5, 15) du couvre-chef.

7. Couvre-chef selon l'une ou plusieurs des revendications précédentes, caractérisé par le fait qu'une partie du matériau (6, 16) dissipant la chaleur, logé dans l'espace intérieur (5, 15), est réalisée sous la forme d'un bandeau frontal (20, 21) de grande superficie.

8. Couvre-chef selon l'une ou plusieurs des revendications précédentes, caractérisé par le fait que sa face interne est isolée de l'humidité, vis-à-vis des surfaces humectables, au moins dans la région des surfaces en contact avec une tête.

9. Couvre-chef selon l'une ou plusieurs des revendications précédentes, caractérisé par le fait qu'il est doté d'une bande nucale (22) qui est munie, au moins partiellement, d'une surface humectable d'évaporation (13) et est pourvue, au moins dans la région nucale, d'un matériau (24) dissipant la chaleur et réalisé sous la forme d'un couvre-nuque de grande superficie.

10. Couvre-chef selon l'une ou plusieurs des revendications précédentes, caractérisé par le fait que l'amenée (7, 17, 34) d'agent de refroidissement est constituée d'au moins un flexible ramifié ou non ramifié qui est fixé sur, sous ou dans une surface d'évaporation (1, 2, 3, 4, 10, 11, 12, 13, 44) d'un couvre-chef, et présente de fins orifices latéraux (14, 39) de sortie du liquide de refroidissement.

11. Couvre-chef selon l'une ou plusieurs des revendications précédentes, caractérisé par le fait qu'au moins une cellule solaire est disposée sur ledit couvre-chef et/ou sur le réservoir, et une pompe électrique affectée au liquide de refroidissement est disposée dans ledit réservoir ou dans l'amenée (7, 17) d'agent de refroidissement, la cellule solaire et la pompe étant connectées électriquement.

12. Couvre-chef selon l'une ou plusieurs des revendications précédentes, caractérisé par le fait qu'il est équipé de deux réservoirs de liquide agencés latéralement en vis-à-vis.

13. Couvre-chef selon l'une ou plusieurs des revendications précédentes, caractérisé par le fait que le réservoir intérieur ou extérieur de liquide présente plusieurs raccords, et d'autres parties à porter sur soi, ou objets transportés avec soi, peuvent être raccordés audit réservoir.
